# EUROPÄISCHE PATENTSCHRIFT

(11) **EP 0 808 395 B1**
(45) Veröffentlichungstag und Bekanntmachung des Hinweises auf die Patenterteilung: **10.04.2002**
(21) Anmeldenummer: 96934310.2
(22) Anmeldetag: 12.11.1996
(51) Int. Cl.: E03D 11/12, E03D 9/00

(54) **WASSERKLOSETT MIT EINER VERSCHWENKBAREN SCHÜSSEL**
WATER CLOSET WITH A PIVOTABLE BOWL
WATER-CLOSET A CUVETTE PIVOTANTE

(30) Priorität: 07.12.1995 CH 345495
(43) Veröffentlichungstag der Anmeldung: 26.11.1997
(73) Patentinhaber: Herrenschmidt, Stefan, 4153 Reinach (CH)
(72) Erfinder: DELZER, Siegfried, D-79541 Lörrach (DE); KUNZ, Hans, Ulrich, CH-4144 Arlesheim (CH); KÜTTENBAUM, Holger, D-79541 Lörrach (DE)
(74) Vertreter: Eder, Carl E.
(86) Internationale Anmeldenummer: CH9600398
(87) Internationale Veröffentlichungsnummer: WO9721002

(56) Entgegenhaltungen:
- EP-A- 0 242 274
- DE-A- 4 132 265
- US-A- 2 605 478
- US-A- 3 919 726

## Beschreibung

### Technisches Gebiet

Die Erfindung betrifft ein Wasserklosett mit einer verschwenkbaren Schüssel, nämlich ein Wasserklosett gemäss dem Oberbegriff des Anspruchs 1.

Wasserklosetts dieser Art werden insbesondere an stark frequentierten Orten, wie beispielsweise in Restaurants, Bahnhöfen, Hotels, Geschäftshäuser und dergleichen aufgestellt und weisen zumeist ein aus Kunststoff bestehendes Gehäuse und eine vorzugsweise aus keramischem Material gebildete Schüssel auf.

Ein Hauptproblem beim Unterhalt von derartigen Wasserklosetts besteht in der einwandfreien Reinigung von Schüssel und Brille. Solche Wasserklosetts werden vom Publikum nur dann aufgesucht, wenn sie in jeder Hinsicht hygienisch gereinigt sind.

### Stand der Technik

Aus der internationalen Patentanmeldung WO 91/16510 ist ein Wasserklosett mit einer schalenförmigen Schüssel bekannt, welche in einem ein Spülbecken bildenden Gehäuse verschwenkbar eingesetzt ist. Die Schüssel ist dabei in einer Rahmenöffnung des Gehäuses aufgehängt und kann um etwa 90° von einer Gebrauchsstellung in eine Spülstellung verschwenkt werden. Das durch das Gehäuse gebildete Spülbecken weist in seiner der Rahmenöffnung gegenüberliegenden Wandung mehrere zur Reinigung von Brille und Schüssel dienende Sprühdüsen auf, die an einem Spülwasserreservoir angeschlossen sind. Zudem besitzt das Wasserklosett einen, am unteren Ende des Spülbeckens angeordneten, unbeweglichen Siphon, der mit einer Ablaufleitung verbunden ist.

Ein weiteres Wasserklosett ähnlicher Art ist aus der deutschen Offenlegungsschrift 41 32 265 bekannt. Diese Vorveröffentlichung offenbart eine Toiletteneinrichtung, welche eine dem Raum zugekehrte Aufnahmeöffung mit einer drehbar in dieser aufgehängte Toilettenschüssel und einen im Bodenbereich angeordneten Ablauf besitzt. Die Schüssel ist im hinteren Bereich mit einem Ausguss versehen, der in hochgeschwenkter Lage dem Ablauf zugekehrt ist. Im Innern der Einrichtung ist ferner mindestens eine absperrbare Sprühdüse angeordnet, die bei hochgeschwenkter Schüssel den Wasserstrahl gegen das eingeschwenkte Schüsselbecken richtet.

Beim Reinigen der vorgenannten Wasserklosetts werden die Brille und die Schüssel mittels den fest in der Wandung des Beckens verankerten bzw. mittels den fest im Gehäuse angeordneten Düsen mit Wasser besprüht. Diese Art der Wasserführung weist nun den Nachteil auf, dass mit den fest positionierten Sprühdüsen nur Abschnitte der Brillenoberfläche oder Schüsselwand direkt besprüht werden, nämlich diejenigen die den Düsenöffnungen direkt gegenüber liegen. Die anderen Flächenoder Wandabschnitte werden - wenn überhaupt - nur durch den in Richtung Ablauf fliessenden Wasserstrom besprüht. Es liegt nun auf der Hand, dass mit dieser Art der Wasserführung eine intensive und vollständige Reinigung, insbesondere eine Beseitigung von an der Wandung der Schüssel haftendem Schmutz nicht möglich ist.

Zudem dürfte es mit dieser Art der Wasserführung nur mit einem Einsatz von verhältnismässig viel Wasser möglich sein, Grobteile und Papier aus dem Becken hinaus und durch den Siphon hindurch zu spülen, was vor allem ökologische Nachteile zur Folge hat.

### Abriss der Erfindung

Der vorliegenden Erfindung liegt nun die Aufgabe zugrunde, ein Wasserklosett vorzuschlagen, das die Nachteile des vorgenannten Wasserklosetts nicht aufweist; also unter anderem eine wirksame und vollständige Reinigung von Schüssel und Brille ermöglicht.

Diese Aufgabe wird erfindungsgemäss durch ein Wasserklosett mit den Merkmalen des Patentanspruches 1 gelöst.

Vorteilhafte Ausgestaltungen des Wasserklosetts sind Gegenstand der abhängigen Ansprüche.

Beim erfindungsgemässen Wasserklosett findet die Reinigung ausschliesslich mit Druckwasser statt. Mit Hilfe von Druckwasser lassen sich problemlos an Brille und Schüssel haftende Verunreinigungen lösen sowie Grobteile und Klosettpapier aus der Schüssel entfernen.

### Kurze Beschreibung der Zeichnung

Nachfolgend wird nun anhand der Zeichnung die Erfindung näher erläutert. In der Zeichnung zeigt
die Figur 1 eine schematische Darstellung eines Wasserklosetts mit in die Gebrauchsstellung herausgeschwenkter Schüssel,
die Figur 2 eine schematische Darstellung des in der Figur 1 dargestellten Wasserklosetts mit in die Spülstellung eingeschwenkter Schüssel,
die Figur 3 eine Ansicht auf das in der Figur 1 dargestellte Wasserklosett,
die Figur 4 eine Ansicht auf das in der Figur 2 dargestellte Wasserklosett,
die Figur 5 eine schematische Darstellung einer Schwenkmechanik, und
die Figuren 6 und 7 je eine schematische Darstellung eines anderen Wasserklosett mit in die Gebrauchsstellung herausgeschwenkter Schüssel.

### Beschreibung der bevorzugten Ausführungsbeispiele

Das in den Figuren 1 bis 5 dargestellte und als ganzes mit 1 bezeichnete Wasserklosett weist ein vorzugsweise aus Kunststoff gebildetes Gehäuse 2 auf. Dieses besitzt eine eine Rahmenöffnung 3 aufweisende Vorderwand 4 sowie eine Rückwand 5, die an einer Montagewand 6 anliegt. In der Rahmenöffnung 3 der Vorderwand 4 ist eine keramische Schüssel 7 mit einer auf dem Schüsselrand 7a befestigten Brille 8 verschwenkbar eingesetzt.

Der Innenraum 9 des Gehäuses 2 ist im Bodenbereich mit einem Fäkalien-Ablauf 10 versehen, der in üblicher Weise in Form eines Siphons als Geruchsverschluss ausgebildet ist. Der Ablauf 10 mündet in einen Auslass-Stutzen 11, der über eine Dichtung mit einer in der Montagewand 6 angeordneten, hier nicht näher dargestellten Rohrleitung verbindbar ist.

Die Schüssel 7 ist in einem Schüsselgehäuse 12 eingesetzt und an diesem befestigt. Im unteren Bereich der Rahmenöffnung 3 ist die Schüssel 7 über zwei einander gegenüberliegende und am Schüsselgehäuse 12 angeordnete Anlenkungen 13 schwenkbar am Gehäuse 2 befestigt. An ihrem in den Innenraum 9 hineinragenden Ende 7b ist die Schüssel 7 schliesslich mit einem Fäkalienauslass 7c versehen, in den noch zusätzlich ein beweglicher und/oder dehnbarer Abfluss-Schlauch 14 mündet.

Zum Verschwenken der Schüssel 7 dient eine separate Schwenkvorrichtung. Diese kann verschiedenartig ausgebildet sein und die Schüssel 7 bzw. das Schüsselgehäuse 12 um - wie in den Figuren 1, 2 und 3 dargestellt - eine oder gegebenenfalls zwei Drehachsen in den Innenraum 9 verschwenken. Ausführungsbeispiele von im Rahmen der Erfindung verwendbaren Schwenkvorrichtungen sind nachfolgend anhand der Figuren 5 und 7 beschrieben.

Mittels der Schwenkvorrichtung werden also die Schüssel 7 und die Brille 8 von der in den Figuren 1 und 3 dargestellten Gebrauchsstellung in die in den Figuren 2 und 4 dargestellte Spülstellung und zurück verschwenkt.

In der Gebrauchsstellung ragt die Schüssel 7 in üblicher Sitzhöhe über den Fussboden 15 aus der Rahmenöffnung 3 heraus. In der Spülstellung ist die Schüssel 7 mindestens zum Teil im Gehäuse 2 versenkt angeordnet, wobei der Auslass 7c in die Öffnung 10a des Ablaufes 10 hineingeschwenkt ist, so dass der Inhalt der Schüssel 7 beim Spül- bzw. Reinigungsvorgang unmittelbar in den Ablauf 10 entleert wird.

Im Gehäuse 2 des Wasserklosetts 1 ist ferner eine Reinigungsvorrichtung 20 angeordnet, die insbesondere dazu dient, die Brille 8 und die Schüssel 7 in der Spülstellung zu reinigen und zu trocknen. Die Reinigungsvorrichtung 20 besitzt hierzu eine Haube 21, die eine um eine Achse 22 drehbare Reinigungsanlage 23 umgreift. Letztere besitzt im wesentlichen einen Zentralkörper 23a und einen von diesem ausgehenden Dreharm 23b. Zentralkörper 23a und Dreharm 23b sind mit in der Spülstellung in die Schüssel 7 bzw. auf die Brille 8 gerichteten Sprühdüsen 24 bzw. 25 und 26 versehen. Diese Sprühdüsen 24, 25 und 26 sind dabei über eine flexible Spülwasserzufuhrleitung 27 mit einem Wasserreservoir 28 verbunden, welches seinerseits mit einem magnetisch steuerbaren Ventil ausgestattet ist.

Der Zentralkörper 23a der Reinigungsvorrichtung 20 besitzt Pumpmittel, beispielsweise eine Seitenkanalpumpe, um das Spülwasser mit Druck zu beaufschlagen und durch die genannten Düsen 24, 25 und 26 in die zu reinigende Schüssel 7 bzw. auf die zu reinigende Brille 8 zu lenken. Im Zentralkörper 23a sind ferner Ventilatormittel eingebaut, die gegebenenfalls mit den genannten Pumpmitteln zusammenwirken und der Erzeugung eines Kalt oder Warmluftstromes dienen. Die Ventilatormittel umfassen dabei unter anderem in die Schüssel 7 bzw. auf die Brille 8 gerichtete Luftkanäle und können den Luftstrom wahlweise erwärmen oder erhitzen, so dass die so erzeugte Heissluft während des Reinigungsvorganges das Spülwasser erwärmt und nach einer erfolgten Reinigung mit Spülwasser zumindest die Brille 8 vollständig trocken bläst. Das Trocknen von Schüssel 7 und Brille 8 kann selbstverständlich auch mit Kaltluft erfolgen.

Die Reinigungsvorrichtung 20 ist ferner derart verschwenkbar mit dem Schüsselgehäuse 12 verbunden, dass sie in der Gebrauchsstellung eine geneigte Ruhestellung einnimmt und für den Reinigungsvorgang mit ihrer Haube 21 von der Ruhestellung auf die in der Spülstellung eingeklappte Schüssel 7 aufgesetzt werden kann, und zwar so, dass die Reinigungshaube 21 zusammen mit der Schüssel 7 einen Reinigungsraum 31 begrenzt, der gegenüber dem Innenraum 9 fluiddicht abgeschlossen ist, wozu gegebenenfalls die Haube 21 mit an den Rändern angebrachten Dichtungsmitteln versehen ist.

Zum Verschwenken der Reinigungsvorrichtung 20 kann die Haube 21 mit ihrem Auffangbecken 21a über eine Anlenkung 32 gelenkig am Schüsselgehäuse 12 befestigt und mit ihrem in der Figur 1 oben gezeichneten Ende 21b auf einer Schiene 33 verschiebbar geführt sein, so dass das Einklappen der Schüssel 12 und das Verschwenken der Reinigungsvorrichtung 20 gleichzeitig und durch nur eine Antriebsvorrichtung erfolgen kann.

Schliesslich weist das Wasserklosett 1 noch eine durch einen Block dargestellte, elektronische Steuervorrichtung 35 auf, durch die das Ein- und Ausschwenken von Schüssel 7 und Brille 8 sowie auch der Ablauf des nachfolgend beschriebenen Reinigungsvorganges ganz oder teilweise automatisch gesteuert werden kann. Zu dieser Steuervorrichtung 35 gehört eine Steuerschaltung mit elektrischen und/oder elektronischen Bauteilen zum Messen, Steuern und Regeln. Die Steuerschaltung ist dabei mit in den Figuren nicht dargestellten elektrischen Leitungen mit der Schwenkvorrichtung und den Vorrichtungen 20 und 31 sowie allen anderen antreib- und steuerbaren Teilen des Wasserklosetts 1 verbunden. Die einzelnen elektrisch bzw. elektronisch steuerbaren Teile bzw. Elemente sind zweckmässigerweise auch zeitabhängig gegeneinander verriegelt und steuerbar. Die Steuervorrichtung 35 besitzt ferner auch mindestens ein Bedienungselement, beispielsweise ein Sensorschalter 36, mit welchem der nachfolgend beschriebene Spülvorgang manuell ausgelöst werden kann.

Nachdem ein Ausführungsbeispiel der Erfindung im Detail beschrieben wurde, soll nun der zur Reinigung von Schüssel 7 und Brille 8 dienende Reinigungsvorgang näher erläutert werden.

Das in den Figuren 1 bis 4 dargestellte Wasserklosett 1 präsentiert sich seinem Benutzer in der Regel in der Gebrauchsstellung. Nach Gebrauch des Wasserklosetts 1 durch den Benutzer werden Schüssel 7 und Brille 8 automatisch oder durch Betätigung des Sensorschalters 36 in die Spülstellung verschwenkt, worauf mindestens ein Teil des Schüsselinhaltes in den Ablauf 10 hinein entleert und der eigentliche Reinigungsvorgang ausgelöst wird. Zur Reinigung wird die Reinigungsvorrichtung 20 mit Ihrer Haube 21 auf die Schüssel 7 bzw. Brille 8 gesetzt, so wie das in der Figur 2 dargestellt ist. Dabei wird der Reinigungsraum 31 so abgedichtet, dass das in diesen einzuleitende Spülwasser entlang der Dichtkante d abfliesst und in den Ablauf 10 gelangt oder gegebenenfalls vom Auffangbecken 21a der Haube 21 aufgenommen wird.

Anschliessend werden die Brille 8 und die Innenwand der Schüssel 7 während einer ersten Reinigungsphase mit durch die Sprühdüsen 24, 25 und 26 hindurchgeleitetem Druckwasser abgespritzt und gereinigt, und zwar mit einem Druck von beispielsweise 1000 bis 3000 kPa und einem Düsenabstand von etwa 3 bis 10 cm. Während dieser Reinigungsphase wird die Reinigungsanlage 23 um die Achse 22 gedreht und der restliche Inhalt der Schüssel 7 in den Ablauf 10 hinein gespült.

Während der sich über eine Zeitdauer von beispielsweise 5 bis 30 Sekunden erstreckenden ersten Reinigungsphase werden selbst hartnäckig an Brillenoberfläche oder Schüsselinnenwand haftende Verunreinigungen und Schmutzpartikel gelöst und eventuell zusammen mit anderen Grobteilen wie beispielsweise Klosettpapier in den Ablauf 10 geschwemmt. Gleichzeitig oder etwas später kann mit den Ventilatormitteln heisse Luft in den durch die Haube 21 und die Schüssel 7 begrenzten Reinigungsraum 31 geblasen werden, beispielsweise in den Mündungsstrahl der Düsen 24, 25 und 26, so dass sich mit dem so erwärmten oder erhitzten Druckwasser hartnäckig haftender Schmutz leichter von der Brille 8 oder von der Innenwand der Schüssel 7 lösen lässt. Hierbei können die Ventilatormittel auch so gesteuert werden, dass die Brillenoberfläche kurzzeitig, beispielsweise für 2 bis 30 Sekunden, auf eine über 100°C, vorzugsweise 150 - 200°C betragende Temperatur erhitzt wird, wodurch praktisch alle an der Brillenoberfläche vorhandenen Mikroorganismen zerstört werden.

Im Anschluss an die erste Reinigungsphase wird der Wasserzufluss abgebrochen und die Brille 8 sowie die Schüssel 7 in einer zweiten Reinigungsphase mit den Ventilatormitteln - trocken geblasen, und zwar mit kalter oder gegebenenfalls heisser Luft, so dass einem nachfolgenden Benutzer eine trokkene sanitäre Einrichtung zur Verfügung gestellt wird.

Für den vorgängig beschriebenen Reinigungsvorgang benötigt der erfindungsgemässe Reinigungsmechanismus lediglich etwa 0,5 bis 3 Liter Wasser, also eine verhältnismässig kleine Wassermenge. Die zur Reinigung und Trocknung von Schüssel 7 und Brille 8 benötigte Zeit beträgt beispielsweise 0,5 bis 2 Minuten.

Wie aus der Figur 2 ersichtlich ist, kommt das Auffangbecken 21a der Haube 21 während des Reinigungsvorganges unter das Wasserniveau n zu liegen. Es ist daher ein Wasserabfuhr-Mechanismus notwendig, der beim Herausschwenken der Schüssel 7 das Spülwasser vom Auffangbecken 21a in den Abfluss 10 fliessen lässt. Dies wird erfindungsgemäss durch den Abfluss-Schlauch 14 ermöglicht, der mit seinem einen Ende im Auffangbecken 21a sitzt und mit seinem anderen Ende in die Schüssel 7 mündet, wobei beim Herausschwenken der Schüssel 7 in die Gebrauchsstellung das Spülwasser zuerst nach oben transportiert wird, von wo es dann durch den Abfluss-Schlauch 14 in den Abfluss 10 fliessen kann.

Beim Verschwenken der Schüssel 7 in das Gehäuse 2 wird der vordere Teil des Schüsselrandes 7a nach oben und der hintere Teil des Schüsselrandes 7a nach unten bewegt, so dass die Schüssel 7 in der Spülstellung eine geneigte Lage einnimmt. Zum Verschwenken der Schüssel 7 dient - wie bereits erwähnt - eine Schwenkvorrichtung, beispielsweise eine Vorrichtung der in der Figur 5 dargestellten Art.

Die in der Figur 5 nur schematisch dargestellte Schwenkvorrichtung 40 besitzt einen Elektromotor 41 mit einem Antriebsrad 42 und einem dazugehörigen Hebelarm 43. Letzterer ist mit seinen beiden Enden gelenkig mit dem Antriebsrad 42 und der Anlenkung 13 des Schüsselgehäuses 12 verbunden. Die Konstruktion der gelenkigen Verbindung ist nun derart gewählt, dass sich die Schüssel 7 durch die Drehung des Antriebsrades in Pfeilrichtung 44 von der Gebrauchsstellung in die Spülstellung und zurück verschwenken lässt. Durch diesen Schwenkmechanismus kann insbesondere auf eine Änderung der Drehrichtung der Antriebswelle vor jedem Ein- oder Ausschwenken verzichtet werden, was schliesslich eine sanfte und nahezu geräuschlose Schwenkbewegung zur Folge hat.

Das in der Figur 6 nur in der Gebrauchsstellung dargestellte und als ganzes mit 101 bezeichnete Wasserklosett ist im wesentlich gleich ausgebildet wie das anhand der Figuren 1 bis 4 beschriebene Wasserklosett 1, besitzt also ein Gehäuse 102, in welchem eine Schüssel 107 mit einer auf der Schüssel 107 angeordneten Brille 108 verschwenkbar eingesetzt ist.

Das Wasserklosett 101 unterschiedet sich vom Wasserklosett 1 aber dadurch, dass das Spülwasserreservoir 128 nicht am Gehäuse 102 sondern auf der Haube 121 der Reinigungsvorrichtung 120 angeordnet ist und über eine bewegliche Spülwasserleitung 130 mit dem Wassereinlassgefäss 131 verbunden ist. Spülwasserreservoir 128 und Wassereinlassgefäss 131 sind des weiteren auch noch mit einem Druckentlastungsschlauch 132 miteinander verbunden.

Wie das anhand der Figuren 1 bis 4 beschriebene Wasserklosett 1, so weist auch das Wasserklosett 101 eine Reinigungsvorrichtung 120 mit Pump- und Ventilatormitteln auf, so dass der anhand des Wasserklosetts 1 beschriebene Reinigungsvorgang in analoger Weise auch mit dem Wasserklosett 101 durchführbar ist.

Die zur Reinigung von Schüssel 107 und Brille 108 dienende Reinigungsvorrichtung 120 besitzt aber zusätzlich noch eine am Reservoir 128 angeschlossene Sprühdüse 133, die so dimensioniert ausgerichtet ist, dass mit Druck beaufschlagtes Spül- bzw. Spülwasser auch in der Gebrauchsstellung - zwecks Zwischenspülung - in die Schüssel 107 gespritzt werden kann. Bei der gezeichneten Variante gelangt dabei das Druckwasser als Freistrahl 134 in eine trichterartige Einmündung 135 der Schüssel 107 und von dort in den Innenraum 136 derselben.

Die Figur 7 zeigt eine weitere Variante eines erfindungsgemässen Wasserklosetts. Das in dieser Figur dargestellte und als ganzes mit 201 bezeichnete Wasserklosett weist ein Kunststoffgehäuse 202 auf, dessen Vorderwand 203 mit einer Rahmenöffnung 204 versehen ist und an einer Montagewand 206 anliegt. In der Rahmenöffnung 204 ist eine Schüssel 207 mit einer auf dem Schüsselrand 207a befestigten Brille 208 verschwenkbar eingesetzt. Die Schüssel 7 besitzt ferner einen Fäkalien-Auslass 207b, der über einen beweglichen und/oder dehnbaren - in der Zeichnung nicht dargestellten - Siphon mit einem Fäkalienabfluss 209 verbunden ist. In den Innenraum 210 der Schüssel 207 mündet zudem eine wahlweise freigebbare oder absperrbare Druckwasserzufuhrleitung, deren Mündungsöffnung durch eine Sprühdüse 211 gebildet wird und dem Fäkalien-Auslass 207b der Schüssel 207 gegenüberliegt. Die Schüssel 207 ist schliesslich in einem Schüsselgehäuse 214 eingesetzt und an diesem befestigt.

Im Innenraum 215 des Gehäuses 202 ist zudem eine zum Verschwenken des Schüsselgehäuses 214 dienende Schwenkvorrichtung 216 angeordnet. Diese weist zwei U-förmige, die Schüssel 207 stützende Träger 217 und 218 auf. Diese Träger besitzen je zwei zueinander parallel angeordnete Schenkel 217a bzw. 218a sowie je ein die Schenkel 217a bzw. die Schenkel 218a miteinander verbindendes, horizontal sowie parallel zur Vorderwand 203 ausgerichtetes Mittelstück 217b bzw. 218b. Das Mittelstück jedes Trägers ist dabei mittels Schwenklagern 220 bzw. 221 derart an einem fest sitzenden Sockel 219 befestigt, dass die Träger 217 und 218 um die Längsachse ihres Mittelstückes drehbar sind. Zudem ist das die Schüssel 207 tragende Schüsselgehäuse 214 an je zwei seitlichen Schwenklagern 222 und 223 an den Enden der Schenkel 217a und 218a aufgehängt.

Mittels der Schwenkvorrichtung 216 können die Schüssel 207 und die Brille 208 von der in der Figur 7 dargestellten Gebrauchsstellung in die nicht gezeichnete Spülstellung und zurück verschwenkt werden. In der Spülstellung ist die Schüssel 207 vollständig im Gehäuse 202, wobei die Frontwand 214a des Schüsselgehäuses 214 die Rahmenöffnung 204 des Gehäuses 202 nahe zu spaltfrei abschliesst.

Beim Verschwenken der Schüssel 207 in das Gehäuse 202 wird der vordere Teil des Schüsselrandes 207a nach oben und der hintere Teil des Schüsselrandes 207a nach unten bewegt. Zum Verschwenken der Schüssel 207 dient hierbei ein in der Zeichnung nicht dargestellter Elektromotor, beispielsweise ein aus der Autoindustrie bekannter Scheibenhebermotor.

Im Gehäuse 202 ist ferner eine Reinigungsvorrichtung 230 angeordnet. Diese besitzt eine nach unten offene Haube 231, unterhalb der ein um eine Achse drehbarer Sprüharm 232 angeordnet ist, der in der Spülstellung mit auf die Brille 208 und in die Schüssel 207 gerichteten Sprühdüsen 233a versehen ist. Zum Drehen des Sprüharmes dient eine einen Motor 234 aufweisende Antriebsvorrichtung. Eine weitere Sprühdüse 233b ist unterhalb der Haube 231 zentral angeordnet. Die Sprühdüsen 233a und 233b sind über eine Leitung mit einer in der Zeichnung nicht dargestellten Spülwasserversorgung verbunden, welche einen Wasserbehälter und eine zur Erzeugung von Druckwasser dienende Druckwasserquelle aufweist. Letztere kann dabei beispielsweise mindestens ein Speicherbehälter und eine zur Erzeugung von Druckwasser dienende Zentrifugalpumpe aufweisen.

Darüber hinaus besitzt die Reinigungsvorrichtung 230 noch einen von den übrigen Teilen der Vorrichtung 230 getrennten Ventilator 235, der dazu dient, während des Reinigungsvorganges das aus den Sprühdüsen 233a, 233b austretende Druckwasser wahlweise zu erwärmen oder zu erhitzen und die Schüssel 207 und die Brille 208 nach dem Reinigungsvorgang mit Kalt- oder Heissluft zu trocknen.

Die Reinigungsvorrichtung 230 ist ferner derart an einer vertikal verschiebbaren Tragvorrichtung 237 befestigt, dass sie für den Reinigungsvorgang mit ihrer Haube 231 auf die in die Spülstellung verschwenkte Schüssel 207 bzw. Brille 208 aufgesetzt werden kann.

Schliesslich weist auch das Wasserklosett 201 eine Steuervorrichtung 238 der vorstehend beschriebenen Art auf.

Wenn sich das Wasserklosett 202 einem Benutzer in der Spülstellung präsentiert, so kann die Schüssel 207 durch Betätigung eines Druckschalters oder automatisch durch Sensormittel herausgeschwenkt werden.

Falls das Wasserklosett für längere Zeit nicht benutzt wird, kann durch die Steuervorrichtung 238 der Ventilator 235 periodisch, beispielsweise mit einem Zeitintervall von 30 Minuten, oder kurz vor Gebrauch des Wasserklosetts durch einen Benutzer kurzzeitig in Betrieb gesetzt werden, um die Oberfläche der Brille 8 mit Warmluft zu erwärmen und dadurch dem Benutzer eine vorgewärmte Brille 8 zur Verfügung zu stellen.

Nach Gebrauch des Wasserklosetts 201 durch eine Person werden Schüssel 207 und Brille 208 - wie bereits vorstehend beschrieben - gereinigt und getrocknet, wozu die Schüssel 207 in der Spülstellung eine geneigte Lage einnimmt, die Reinigungsvorrichtung 230 dann mit Ihrer Haube 231 auf die Schüssel 207 bzw. Brille 208 gesetzt und der die Sprühdüsen 233a tragende Sprüharm 232 um die senkrecht zur Sitzfläche der eingeschwenkten Schüssel 207 stehende Achse 239 gedreht wird.

Es sei an dieser Stelle schliesslich noch darauf hingewiesen, dass die drei anhand der Figuren 1 bis 7 beschriebenen Wasserklosetts nur eine Auswahl von mehreren möglichen Ausführungsformen der Erfindung darstellen und in verschiedener Hinsicht im Rahmen der Patentansprüche geändert werden können.

So besteht beispielsweise die Möglichkeit mindestens ein Teil der Sprühdüsen, insbesondere aber die auf die Schüsselinnenwand gerichteten Sprühdüsen, während des Reinigungsvorganges winkelverstellbar zu lagern, so dass die Strahlkegel der Sprühdüsen wellenförmig über die zu reinigenden Flächen geführt werden und dadurch hartnäckig haftender Schmutz noch wirksamer weggeschwemmt wird.

Ferner können in der Reinigungshaube optische Sensoren zur Feststellung des Verschmutzungszustandes von Brille und Schüssel angeordnet sein, die über elektrische Leitungen mit der Steuervorrichtung verbunden sind, so dass der Reinigungsvorgang, insbesondere die Düsenführung, abhängig von den mit den Sensoren gemessenen Mess-Signalen optimal auf den Verschmutzungszustand abgestimmt werden kann.

Schliesslich kann das Wasserklosett auch Behälter für chemische Reinigungsmittel aufweisen, die je nach Bedarf alleine oder zusammen mit dem Spülwasser versprüht werden können, um dadurch eine vollständig keimfreie Schüsselwand und Brillenoberfläche zu erhalten.

## Patentansprüche

1. Wasserklosett mit einem Gehäuse (2, 102, 202) und einer in einer Rahmenöffnung (3, 204) des Gehäuses (2, 102, 202) von einer Gebrauchsstellung in eine Spülstellung und zurück verschwenkbaren Schüssel (7, 107, 207), einer auf dem Schüsselrand (7a, 207a) angeordneten Brille (8, 108, 208), einer Mehrzahl von an einem Wasserreservoir (28, 128) angeschlossenen Sprühdüsen (24, 25, 26, 133, 211, 233a, 233b), einem Fäkalien-Ablauf (10, 209) und einer Reinigungsvorrichtung (20, 120, 230), um die Schüssel (7, 107, 207) und die Brille (8, 108, 208) in der Spülstellung mit aus den Sprühdüsen (24, 25, 26, 133, 211, 233a, 233b) austretendem und mit Druck beaufschlagtem Wasser zu reinigen, **dadurch gekennzeichnet, dass** die Reinigungsvorrichtung (20, 120, 230) eine Haube (21, 121, 231) aufweist, die die zur Reinigung von Schüssel (7, 107, 207) und Brille (8, 108, 208) dienenden Sprühdüsen (24, 25, 26, 133, 233a, 233b) umgreift, dass die zur Reinigung der Brille (8, 108, 208) dienenden Sprühdüsen (25, 26, 233a) um eine Achse rotierbar angeordnet sind, und dass in der Spülstellung die Haube (21, 121, 231) und die Schüssel (7, 107, 207) zusammen einen Reinigungsraum (32) begrenzen, der gegenüber dem Gehäuse-Innenraum (9) fluiddicht abgeschlossen ist.

2. Wasserklosett nach Anspruch 1, **dadurch gekennzeichnet, dass** die zur Reinigung von Schüssel (7, 107, 207) und Brille (8, 108, 208) bestimmten Sprühdüsen (24, 25, 26, 133, 233a, 233b) an einer mit zur Erzeugung von Druckwasser bestimmten Pumpmitteln versehenen Reinigungsanlage (23) befestigt sind, welche rotierbar an der Haube (21, 121, 231) angeordnet und an einer Spülwasserzufuhrleitung (27, 130) angeschlossen ist.

3. Wasserklosett nach Anspruch 2, **dadurch gekennzeichnet, dass** die Reinigungsanlage (23) mindestens einen Dreharm (23b) besitzt, der in der Spülstellung mit auf die Brille (8) gerichteten Sprühdüsen (25, 26) versehen ist.

4. Wasserklosett nach Anspruch 2 oder 3, **dadurch gekennzeichnet, dass** die Reinigungsanlage (23) Ventilatormittel aufweist, die dazu dienen, das während des Reinigungsvorganges aus den Sprühdüsen (24, 25, 26) austretende Druckwasser wahlweise mit Heissluft zu erwärmen oder zu erhitzen und die Schüssel (7) und die Brille (8) nach der Reinigung mit Kaltoder Warmluft zu trocknen.

5. Wasserklosett nach einem der Ansprüche 1 bis 4, **dadurch gekennzeichnet, dass** die Reinigungsvorrichtung (20, 120) derart verschwenkbar mit dem Schüsselgehäuse (12) verbunden ist, dass sie sich für den Reinigungsvorgang mit ihrer Haube (21, 121) von einer Ruhestellung auf die in der Spülstellung eingeklappte Schüssel (7, 107) aufsetzen lässt und dass das Einklappen der Schüssel (7, 107) und das Verschwenken der Reinigungsvorrichtung (20, 120) gleichzeitig und durch nur eine Antriebsvorrichtung erfolgen kann.

6. Wasserklosett nach einem der Ansprüche 1 bis 5, **dadurch gekennzeichnet, dass** die Schüssel (7, 107) um eine horizontale Drehachse schwenkbar gelagert ist und in der Spülstellung eine hochgeschwenkte Lage einnimmt, und dass in dieser Lage ein Fäkalien-Auslass (7c) der Schüssel (7) dem Fäkalien-Ablauf (10) zugekehrt ist.

7. Wasserklosett nach einem der Ansprüche 1 oder 2, **dadurch gekennzeichnet, dass** in den Innenraum (210) der Schüssel (207) eine Druckwasserzufuhrleitung mündet, deren Mündungsöffnung einem Fäkalien-Auslass (207b) der Schüssel (207) gegenüberliegt.

## Claims

1. A lavatory having a housing (2, 102, 202) and a bowl which can be swivelled in a frame opening (3, 204) of the housing (2, 102, 202) from a position of use into a flushing position and back, a seat (8, 108, 208) arranged on the bowl edge (7, 107, 207), a plurality of spray nozzles (24, 25, 26, 133, 211, 233a, 233b) connected to a water reservoir (28, 128), a faeces drain (10, 209) and a cleaning apparatus (20, 120, 230) for cleaning the bowl (7, 107, 207) and the seat (8, 108, 208) in the flushing position with water emerging from the spray nozzles (24, 25, 26, 133, 211, 233a, 233b) and under pressure, wherein the cleaning apparatus has a cover which overlaps the spray nozzles (24, 25, 26, 133, 211, 233a, 233b) serving for cleaning the bowl (7, 107, 207) and seat, wherein spray nozzles serving for cleaning the seat (8, 108, 208) are arranged rotatably about an axis, and that, in the flushing position, the cover (21, 121, 231) and the bowl (7, 107, 207) together bound a cleaning space (32) which is sealed fluid-tight from the interior (9) of the housing.

2. A lavatory as claimed in claim 1, **characterised in that** the spray nozzles (24, 25, 26, 133, 211, 233a, 233b) intended for cleaning bowl (7, 107, 207) and seat (8, 108, 208) are fastened to a cleaning system (23) which is provided with pumping means intended for generating pressurised water and which is arranged rotatably on the cover (21, 121, 231) and is connected to a flushing water supply pipe (27, 130).

3. A lavatory as claimed in claim 2, **characterised in that** the cleaning system (23) has at least one rotating arm (23b) which is provided in the flushing position with spray nozzles (25, 26) directed toward the seat (8).

4. A lavatory as claim 2 or 3, **characterised in that** the cleaning system (23) has fan means which serve alternatively for warming or heating, with hot air, the pressurised water emerging from the spray nozzles (24, 25, 26) during the cleaning process and for drying the bowl (7) and the seat (8) with cold or warm air after the cleaning.

5. A lavatory as claimed in one at the claims 1-4, **characterised in that** the cleaning apparatus (20, 120) is pivotably connected to the bowl housing (12) in such a way that, for the cleaning process, its cover (21, 121) can be moved from a rest position onto the bowl (7, 107) swivelled into the flushing position and wherein the swivelling in of the bowl (7, 107) and the swivelling of the cleaning apparatus (20, 120) can be effected simultaneously and by only one drive means.

6. A lavatory as claimed in one of the claims 1-5, **characterised in that** the bowl (7, 107) is mounted so that it is pivotable about a horizontal axis of rotation and assumes a swivelled-up position in the flushing position, and wherein, in this position, the feces outlet (7c) of the bowl (7) faces the feces drain (10).

7. A lavatory as claimed in claim 1 or 2, **characterised in that** the pressurised water supply pipe whose opening is opposite the feces outlet (207b) of the bowl (207) opens into the interior of the bowl (210).

## Revendications

1. Water-closet avec un bâti (2, 102, 202) et une cuvette (7, 107, 207) pouvant basculer dans une ouverture de cadre (3, 204) du bâti (2, 102, 202) d'une position d'utilisation à une position de lavage et inversement, une lunette (8, 108, 208) disposée sur le bord de la cuvette (7a, 207a), une grande quantité de gicleurs (24, 25, 26, 133, 211, 233a, 233b) raccordés à un réservoir d'eau (28, 128), une évacuation pour matières fécales (10, 209) et un dispositif de nettoyage (20, 120, 230), pour nettoyer la cuvette (7, 107, 207) et la lunette (8, 108, 208) dans la position de lavage avec de l'eau sortant des gicleurs (24, 25, 26, 133, 211, 233a, 233b) et alimentée avec de la pression, **caractérisé en ce que** le dispositif de nettoyage (20, 120, 230) présente un capot (21, 121, 231), qui entoure les gicleurs (24, 25, 26, 133, 233a, 233b) servant au nettoyage de la cuvette (7, 107, 207) et de la lunette (8, 108, 208), **en ce que** les gicleurs (25, 26, 233a) servant au nettoyage de la lunette (8, 108, 208) sont disposés de façon rotative autour d'un axe et **en ce que** le capot (21, 121, 231) et la cuvette (7, 107, 207) délimitent ensemble dans la position de nettoyage un espace de nettoyage (32) qui est fermé de façon étanche aux fluides par rapport à l'intérieur du bâti (9).

2. Water-closet selon la revendication 1, **caractérisé en ce que** les gicleurs (24, 25, 26, 133, 233a, 233b) destinés au nettoyage de la cuvette (7, 107, 207) et de la lunette (8, 108, 208) sont fixés sur une installation de nettoyage (23) équipée de moyens de pompage destinés à la production d'eau sous pression, laquelle installation est disposée de façon rotative sur le capot (21, 121, 231) et est raccordée à une conduite d'arrivée d'eau de lavage (27, 130).

3. Water-closet selon la revendication 2, **caractérisé en ce que** l'installation de lavage (23) possède au moins un bras de rotation (23b) qui est pourvu dans la position de lavage de gicleurs (25, 26) axés sur la lunette (8).

4. Water-closet selon la revendication 2 ou 3, **caractérisé en ce que** l'installation de nettoyage (23) présente des moyens de ventilation qui servent à chauffer ou réchauffer avec de l'air chaud l'eau sous pression qui sort des gicleurs (24, 25, 26) pendant l'opération de nettoyage et à sécher la cuvette (7) et la lunette (8) après le nettoyage avec de l'air froid ou de l'air chaud.

5. Water-closet selon l'une quelconque des revendications 1 à 4, **caractérisé en ce que** le dispositif de nettoyage (20, 120) est relié de façon pivotante au bâti de cuvette (12) de telle façon qu'il peut être placé pour l'opération de nettoyage avec son capot (21, 121) à partir d'une position de repos sur la cuvette (7, 107) escamotée dans la position de lavage et **en ce que** l'escamotage de la cuvette (7, 107) et le pivotement du dispositif de nettoyage (20, 120) peuvent être effectués simultanément et par seulement un dispositif d'entraînement.

6. Water-closet selon l'une quelconque des revendications 1 à 5, **caractérisé en ce que** la cuvette (7, 107) est logée de façon pivotante autour d'un axe de rotation horizontal et occupe un emplacement relevé dans la position de lavage et **en ce qu'**une sortie pour matières fécales (7c) de la cuvette (7) est tournée dans cette position vers l'évacuation des matières fécales (10).

7. Water-closet selon l'une des revendications 1 ou 2, **caractérisé en ce qu'**une conduite d'arrivée d'eau sous pression, dont l'orifice fait face à une évacuation pour matières fécales (207b) de la cuvette (207), débouche dans l'espace intérieur (210) de la cuvette (207).
